# FASCICULE DE BREVET EUROPEEN

(11) **EP 0 471 826 B1**
(45) Date de publication et mention de la délivrance du brevet: **10.08.1994**
(21) Numéro de dépôt: 91906025.1
(22) Date de dépôt: 07.03.1991
(51) Int. Cl.: B65D 88/74

(54) **CONTENEUR POUR LE TRANSPORT D'UN MATERIAU EN ETAT SOLIDE**
BEHÄLTER ZUM TRANSPORT EINES FESTSTOFFES
CONTAINER FOR TRANSPORTING A MATERIAL IN THE SOLID STATE

(30) Priorité: 09.03.1990 CH 765/90
(43) Date de publication de la demande: 26.02.1992
(73) Titulaire: ADRYX OIL GROUP N.V., Curaçao (AN)
(72) Inventeur: GURTNER, Daniel, CH-1202 Genève (CH)
(74) Mandataire: Kügele, Bernhard
(86) Numéro de dépôt international: EP9100446
(87) Numéro de publication internationale: WO9113817

(56) Documents cités:
- WO-A-83/04398
- FR-A- 1 464 424
- US-A- 3 143 108
- US-A- 4 122 761

## Description

La présente invention concerne un conteneur pour le transport d'un matériau en état solide ayant son point de fusion au-dessus de la température ambiante notamment pour le bitume, comportant une enceinte essentiellement parallélepipédique recevant ledit matériau en état liquide et destiné à laisser refroidir ce matériau avant ou pendant le transport, ce conteneur comportant en outre un moyen permettant de réchauffer le matériau contenu dans l'enceinte.

Le bitume a la caractéristique d'être solide à la température ambiante et de devenir liquide à une température plus élevée, par exemple 160°C. On peut donc facilement le transporter figé à la température ambiante mais il doit être chauffé pour être versé dans un conteneur de transport; de même, pour le sortir du conteneur, il est nécessaire de le chauffer jusqu'à liquéfaction.

Le transport de bitume solidifié dans des contenaires est couramment appliqué aujourd'hui. Pour sortir le bitume ensuite du conteneur il faut le liquéfier. Pour cela, un tuyau est immergé préalablement au fond d'un conteneur standard avant le remplissage, qui permet de faire passer un fluide chauffant, ce qui permet de faire fondre la masse de bitume au bout d'environ 24 heures. Cette solution a un mauvais rendement thermique et nécessite une longue durée de chauffage.

La demande de brevet européen EP-A-0101635 décrit un conteneur pour le transport de bitume, qui comporte un tuyau de chauffage arrangé en serpent au fond du conteneur de façon permanente, et des orifices d'entrée et de sortie de ce tuyau traversant les parois verticales du conteneur afin de permettre le montage d'une source de fluide chauffant au niveau de l'ouverture d'entrée dans la paroi verticale au niveau du fond du conteneur.

La surface chauffante de ce tuyau en contact avec le bitume est configurée de façon à ce que l'interface entre le tuyau et le bitume solide crée un emboitement du tuyau dans le bitume solide, raison pour laquelle, lors du chauffage, le bloc de bitume solide reste essentiellement immobile par rapport au tuyau et la liquéfaction est effectuée de façon à ce que la chaleur dissipée du tuyau doit traverser toute la couche de bitume déjà liquéfiée avant d'atteindre le bitume solide. Cela représente une transmission thermique très inefficace, car la couche de bitume liquide agit pratiquement comme résistance thermique qui ralentit le chauffage, et en conséquence, la liquéfaction du bitume solide.

La Fig. 5 représente un schéma de liquéfaction du bitume comme obtenu avec un conteneur selon le document européen décrit ci-dessus, alors que la Fig. 6 montre un tel schéma correspondant à la présente invention.

Pour éviter les inconvénients de l'art antérieur, le conteneur selon l'invention est caractérisé en ce, que le moyen pour réchauffer le matériau comporte un conduit en forme de serpent pour un fluide chauffant arrangé de façon à ce que les parties rectilignes du conduit sont arrangées côte à côte les unes par rapport aux autres présentant une surface ou paroi supérieure commune et continue qui constitue un fond de l'enceinte parallélepipédique, surface qui est essentiellement plane, et qui s'étend sur tout le fond de l'enceinte.

Selon une forme de réalisation particulière de la présente invention la paroi supérieure essentiellement plane est légèrement inclinée par rapport au plan horizontal et l'enceinte comporte un orifice de sortie immédiatement au voisinage de l'endroit le plus bas de la surface inclinée.

La paroi supérieure essentiellement plane du serpent peut comporter au moins deux parties planes à inclinaisons différentes formant au moins une ligne inclinée d'intersection des deux parties de la surface, ligne dont le point le plus bas se trouve au voisinage de l'orifice de sortie.

Le serpent de conduit pour fluide chauffant peut comporter au moins une entrée et au moins une sortie pour le fluide chauffant cui peut être un gaz de combustion.

L'entrée du serpent peut être muni d'un moyen pour établir une communication avec la sortie d'un brûleur à gaz ou à mazout, ce moyen peut par exemple être constitué par un mécanisme de fixation pour ce brûleur.

Selon une forme de réalisation préférée de la présente invention, le serpent comporte au voisinage de son entrée une chambre de combustion ayant des parois différentes de celles formant le conduit de fluide chauffant, chambre de combustion qui peut être constituée par une paroi culindrique dont la longueur est au moins égale à la longueur d'une flamme du brûleur à gaz ou à mazout.

La paroi ou la surface supérieure continue du serpent peut comporter une forme rectangulaire s'étendant à travers de tout le fond de l'enceinte, l'orifice de sortie de cette enceinte pouvant être disposée au centre, dans les coins, ou à un endroit quelconque du côté court de ce rectangle.

La sortie de l'enceinte peut se trouver dans un coin du rectangle et la ligne d'intersection entre les deux parties planes inclinées de la surface continue, c'est-à-dire de la paroi supérieure du serpent se dirige vers ce même point et à son point le plus bas également dans ce coin.

L'entrée du serpent peut se trouver au centre du côté court du rectangle, et le serpent peut être constitué d'un conduit central traversant essentiellement la longueur du conteneur, et d'au moins un retour de chaque côté de ce conduit central.

La ou les sorties peuvent être connectées à des conduits verticaux qui traversent l'enceinte de façon verticale au voisinage de coins formés par des intersections des parois verticales adjacentes et perpendiculaires l'une par rapport à l'autre, conduits verticaux qui peuvent comporter une section de coupe circulaire ou rectangulaire.

Le moyen de chauffage peut comporter un déflecteur symétrique situé au niveau de la communication entre le conduit central et ses retours, afin d'éviter un excès de turbulences et un surchauffement des parois du serpent au niveau de cette communication.

Pour mieux comprendre les caractéristiques et les avantages de l'invention, un exemple de réalisation va être décrit à l'aide de figures, dont:
- la figure 1: représente une vue en plan d'une forme de réalisation d'un conteneur selon la présente invention,
- la figure 2: représente une coupe transversale selon 2-2 du conteneur de la figure 1,
- la figure 3: représente une coupe longitudinale selon 3-3 du même conteneur,
- les figures 4 et 4a: représentent deux autres formes de réalisation d'un conteneur selon la présente invention,
- la figure 5: représente un schéma de liquéfaction du bitume dans un conteneur selon l'art antérieur, et
- la figure 6: représente un schéma de liquéfaction du bitume dans un conteneur selon la présente invention.

A la figure 1 on voit un conteneur 1 depuis le haut avec une forme caractéristique de parallélepipède rectangle, les parois latérales étant désignées par les références 5 et 5'.

Dans la coupe de la figure 2, on reconnait le moyen de chauffage, comportant une surface ou paroi supérieure 2 et une paroi inférieure 3 qui forment ensemble avec des parois de séparation verticales 15 un conduit arrangé en serpent. La paroi supérieure 2 porte la matière à transporter, par exemple le bitume, et est soutenue par les parois verticales et longitudinales 15 sur la paroi inférieure 3. L'espace vide formant le conduit en serpent entre les parois supérieure 2 et inférieure 3 est destiné à recevoir le fluide chauffant. Ce fluide chauffant peut être créé par exemple par un brûleur à mazout ou à gaz (non représenté) injectant la flamme ou les gaz de combustion à travers une ouverture d'entrée 6 du fluide chauffant directement à travers une paroi latérale courte 5′, du conteneur dans le serpent. Le serpent étant constitué de sections 9 qui sont arrangées côte à côte, le fluide chauffant est obligé de passer sous la totalité de la surface de la paroi supérieure 2. Les gaz de combustion sont de préférence évacués depuis la fin du serpent par un conduit ou une cheminée verticale 8 en contact sur ses côtés avec la matière à chauffer et plus haute que le niveau maximum de cette matière. La cheminée 8 peut être adjacente à une paroi latérale 5. Les gaz de combustion sortent par l'ouverture de sortie 7 en haut de la cheminée 8.

Pour économiner l'énergie et obtenir ainsi un réchauffement plus rapide et plus énergique, avec des moyens de chauffage donnés, la paroi inférieure 3 du serpent est recouverte d'un isolant thermique 10.

Pour l'écoulement de la matière liquéfiée, une ouverture 4 est prévue dans une paroi latérale 5′ du conteneur 1 au ras de la face supérieure de la paroi supérieure 2. L'écoulement peut encore être facilité en inclinant le fond de façon que l'ouverture d'écoulement 4 soit le point le plus bas du fond. On voit à la figure 2 l'ouverture d'écoulement 4 placée au niveau du point le plus bas du conteneur sur la ligne 63 qui est constituée par le fond d'un V très aplati obtenu par des inclinaisons 12 symétriques par rapport à l'axe médian, inclinaisons qui sont constituées par des parties 2′ et 2˝ de la paroi 2. On voit à la figure 3 que la totalité du serpent formé par les parois 2 et 3 est inclinée vers le côté, où se trouve l'ouverture d'écoulement 4 selon une inclinaison 11. Les inclinaisons 11 et 12 peuvent être combinées dans un même conteneur ou bien une seule entre elles peut être incorporée. L'ouverture 4 est généralement fermée par une obturation (non représentée) et est ouverte seulement durant l'évacuation de la matière après que celle-ci a été chauffée jusqu'à liquéfaction.

La figure 4 montre une autre forme de réalisation du moyen de chauffage, dans lequel le serpent est constitué d'un conduit central 64 et de deux conduits de retour 64′, un de chaque côté du conduit central. Le conduit central 64 comporte au voisinage de l'entrée 20 une chambre de combustion 21, chambre qui est constituée d'une paroi cylindrique 21′ dont le diamètre correspond à la distance verticale entre les parois inférieure et supérieure du moyen de chauffage, et dont la longueur est dimensionnée afin de garantir que la flamme du brûleur (non représenté) soit maintenue à l'intérieur de la chambre de combustion 21.

Le moyen de chauffage comporte un déflecteur 22 arrangé sur la face courte du conteneur et opposé à l'entrée 20 de la chambré de combustion, déflecteur qui sert pour diminuer les turbulences lors de la déflection du courant de gaz sortant du conduit central 64 et tournant dans le conduit de retour 64′ au niveau des boucles 22′.

A l'extrémité des conduits de retour 64' on a indiqué des conduits verticaux 8, dont l'emplacement exact peut être choisi afin de positionner de façon optimale la sortie (non représentée) de l'enceinte qui se trouve au ras de la paroi supérieure du moyen de chauffage.

La figure 4a montre une forme de réalisation de la présente invention similaire à celle de la figure 4, ayant toutefois un serpent légèrement modifié. Ici, le conduit central 64 est suivi par deux conduits de retour 64′ qui sont, de nouveau, suivis par deux conduits de double retour 64˝. Cette géométrie permet d'arranger les cheminées 8, par lesquelles s'échappent les fluides chauffants, au voisinage de la paroi arrière 5b, opposée à la paroi 5a, par laquelle on introduit le fluide chauffant au moyen d'un bruleur.

La figure 5 montre de façon schématique les étapes consécutives de la reliquéfaction du matériau solide 52, à l'intérieur de l'enceinte 50. Comme illustré en position a l'enceinte est remplie avec du matériau solide 52 à l'exception d'un espace vide 51. L'enceinte 50 comporte un tuyau de chauffage 54, dont la configuration en serpent produit trois sections comme illustré dans chaque position a-e de la figure 5.

En position b on se trouve peu après le commencement du chauffage, de sorte que des couches relativement minces 55 autour du conduit 54 sont liquéfiées.

Dans la position c les couches liquéfiées 55 autour du conduit 54 sont devenues plus larges de façon à ce que les parties non liquéfiées 56 entre les parties parallèles du tuyau 54 arrivent à une épaisseur minimale. Jusqu'ici, le bloc du matériau solide 52 n'a pas bougé et se trouve toujours en contact intime avec les parois verticales de l'enceinte.

La continuation du chauffage va complètement liquéfier les parties 56 (position c) et à ce moment le bloc de matériau solide 52 qui a toujours été supporté par le fond de l'enceinte commence à chercher sa positon la plus basse, étant donné que le matériau solide 52 comporte un densité supérieure à la densité du matériau liquéfié. Cette descente du bloc 52 est uniquement possible après la formation des fentes 57 au niveau de l'interface entre le bloc 52 et les parois verticales de l'enceinte, fentes qui permettent que le matériau liquide passe au-dessus du bloc solide.

Dans la position e on a indiqué la position basse du bloc 52, position dans laquelle une couche 59 de matériau liquide qui est passée au-dessus du bloc solide au travers des fentes 57 s'est formée au-dessus du bloc 52.

Il est évident que le transport de la chaleur dégagée par le conduit 54 et destinée à être absorbée par le bloc 52 afin de le liquéfier doit toujours passer au travers d'une couche relativement épaisse de matériau liquide tel que 55, couche qui agit comme résistance thermique contre le transport de chaleur à partir du tuyau 54 jusqu'au bloc solide 52. La liquéfaction du matériau solide dans une enceinte comporte des tuyaux de chauffage disposés à n'importe quel endroit à l'intérieur de l'enceinte est donc toujours peu efficace et demande une consommation excessive d'énergie ainsi qu'une durée élevée.

La figure 6 montre les mêmes étapes de liquéfaction de matériau solide à l'intérieur d'une enceinte 50 qui comporte un moyen de chauffage 62 selon la présente invention, moyen de chauffage qui a été illustré schématiquement comme comportant une paroi supérieure 2 parfaitement plane, étant entendu que la liquéfaction se produit de façon tout à fait analogue sur une surface supérieure comportant des parties légèrement inclinées.

En position a on a illustré le bloc solide 52 qui remplit l'enceinte 50 à l'exception d'un petit espace supérieur 51.

La position b montre les conditions à l'intérieur de l'enceinte après une certaine durée de chauffage initiale, pendant laquelle une fine couche 60 entre la paroi supérieure 2 et le bloc 52 a été formée ainsi que des fentes minces 57 au niveau de l'interface entre le bloc 52 et les parois verticales de l'enceinte, fentes 57 qui sont formées par le passage du matériau liquide formé dans la couche 60. Etant donné que la surface inférieure du bloc 52 est chauffée de façon uniforme sur toute la surface, le matériau liquide qui se trouve dans la fente 60 est soumis immédiatement à une pression exercée par le poids du bloc 52, pression qui favorise le passage du matériau liquide dans des fentes existantes entre le bloc 52 et les parois verticales de l'enceinte, passage forcé qui crée rapidement des fentes 57 dont l'agrandissement permet le passage essentiellement libre au matériau liquide à partir de la surface inférieure du bloc 52 envers le haut de l'enceinte.

Les positions c, d et e montrent la diminution du bloc 52 lors de la continuation du chauffage, durant lequel la surface inférieure du bloc 52 reste toujours en très bon contact thermique avec la paroi supérieure 2 du moyen de chauffage 62, contact grâce auquel le passage de chaleur dégagée par la paroi 2 est transmise à l'intérieur du bloc 52 de façon la plus rapide et la plus efficace. De cette façon le temps nécessaire pour liquéfier le bloc solide 52 dans une enceinte 50 selon la figure 6 est considérablement moins long que celui nécessité par un moyen de chaufface comme illustré sous la figure 5.

La ligne 63 peut être arrangée selon l'emplacement de l'ouverture d'écoulement 4.

Il est clair que d'autres améliorations comme l'isolation des parois latérales 5 du conteneur peuvent encore être apportées.

Les conteneurs 1 sont construits, à part les particularités mentionnées ci-dessus, selon les techniques habituelles pour ce produit avec des profils longitudinaux 13 et transversaux 14 pour donner un fond solide au conteneur, avec des profils d'angles 16 et des parois latérales 5.

A titre d'exemple on peut indiquer les dimensions suivantes:
- longueur du conteneur 6,0 m
- hauteur 2,0 m
- largeur 2,4 m
- hauteur du serpent 10 à 12 cm
- largeur d'une boucle du serpent: 29 cm
- hauteur de l'isolation 10 4 cm
- diamètre de l'ouverture 6 12 cm
- diamètre de l'ouverture 4 8 cm

Comme matière destinée à être transportée dans de tels conteneurs, on a indiqué la bitume. Naturellement d'autres matières solides ou pâteuses à température ambiante et liquides à température plus élevée peuvent également être transportées dans de tels conteneurs. Citons à titre d'exemple le goudron, la paraffine, la cire et le polyéthylène-glycol.

## Revendications

1. Conteneur pour le transport d'un matériau en état solide (52) ayant son point de fusion au-dessus de la température ambiante notamment pour le bitume, comportant une enceinte essentiellement parallélepipédique (50) recevant ledit matériau en état liquide et destiné à laisser refroidir ce matériau avant ou pendant le transport, ce conteneur comportant en outre un moyen (62) permettant de réchauffer le matériau contenu dans l'enceinte, caractérisé en ce, que le moyen pour réchauffer le matériau comporte un conduit en forme de serpent pour un fluide chauffant arrangé de façon à ce que les parties rectilignes (9) du conduit sont arrangées côte à côte les unes par rapport aux autres présentant une surface ou paroi supérieure (2) commune et continue qui constitue un fond de l'enceinte (50) parallélepipédique, surface qui est essentiellement plane, et qui s'étend sur tout le fond de l'enceinte.

2. Conteneur selon la revendication 1, caractérisé en ce, que la paroi supérieure essentiellement plane (2) est légèrement inclinée par rapport à un plan horizontal, l'enceinte (50) comportant un orifice de sortie (4) immédiatement au voisinage d'un endroit le plus bas de la surface inclinée.

3. Conteneur selon la revendication 2, caractérisé en ce, que la paroi supérieure, (2) essentiellement plane du serpent comporte au moins deux parties planes (2′,2˝) à inclinaisons différentes, formant au moins une ligne inclinée (63) d'intersection des deux parties de la surface plane, ligne dont le point le plus bas se trouve au voisinage de l'orifice de sortie (4).

4. Conteneur selon l'une quelconque des revendications 1-3, caractérisé en ce, que le serpent de conduits (9), pour fluide chauffant comporte au moins une entrée (6) et au moins une sortie pour le fluide chauffant.

5. Conteneur selon la revendication 4, caractérisé en ce, que les conduits (9) pour fluide chauffant sont des conduits pour un gaz de combustion.

6. Conteneur selon la revendication 1, caractérisé en ce, que l'entrée du serpent comporte un moyen pour établir une communication avec la sortie d'un brûleur à gaz ou à mazout.

7. Conteneur selon la revendication 5 ou 6, caractérisé en ce, que le serpend comporte au voisinage de son entrée (6, 20) une chambre de combustion (21) ayant des parois différentes de celles formant le conduit (9) de fluide chauffant.

8. Conteneur selon la revendication 7, caractérisé en ce, que la chambre de conbustion (21) comporte une paroi cylindrique (21′) dont la longueur est au moins égale à la longueur d'une flamme du brûleur à gaz ou à mazout.

9. Conteneur selon l'une quelconque des revendications 3-8 caractérisé en ce, que la surface supérieure continue (2) du serpent comporte une forme rectangulaire, l'orifice de sortie (4) de l'enceinte (50) étant disposé au centre, dans un coin ou à un endroit quelconque du côté court (5′) du rectangle.

10. Conteneur selon la revendication 9, caractérisé en ce, que la sortie de l'enceinte (50) se trouve dans un coin du rectangle et la ligne d'intersection (63) entre les deux parties planes (2′, 2˝) inclinées de la surface continue (2) du serpent se dirige vers ce même coin ayant son point le plus bas dans ce même coin.

11. Conteneur selon la revendication 10, caractérisée en ce, que l'entrée (20) du serpent se trouve au centre du côté court (5′) du rectangle, ce serpent étant constitué d'un conduit central (64) traversant essentiellement la longueur du conteneur, et d'au moins un retour (64′) de chaque côté de ce conduit central (64).

12. Conteneur selon l'une quelconque des revendications 1-11, caractérisé en ce, que la ou les sorties (65) du serpent sont connectées à des conduits verticaux (8) traversant l'enceinte de façon verticale au voisinage des coins formés par les intersections des parois verticales (5, 5′) adjacentes et perpendiculaires l'une par rapport à l'autre.

13. Conteneur selon la revendication 12, caractérisé en ce, que les conduits verticaux (8) comportent une section de coupe circulaire ou rectangulaire.

14. Conteneur selon la revendication 11, caractérisé en ce, qu'il comporte un déflecteur (22) symétrique situé au niveau de la communication (22′) entre le conduit central (64) et ses retours (64′) afin d'éviter un excès de turbulences et un surchauffement des parois du serpent au niveau de cette communication.

## Patentansprüche

1. Transportbehälter für den Transport einer Substanz (52) in festem Zustand, welche einen über der Umgebungstemperatur liegenden Schmelzpunkt aufweist, insbesondere für Bitumen, mit einem im wesentlichen quaderförmigen Füliraum (50) zur Aufnahme der Substanz in flüssigem Zustand, wobei die Substanz vor oder während des Transports erkaltet, wobei der Transportbehälter ferner ein Mittel zum Wiedererwärmen der im Füllraum befindlichen Substanz aufweist, dadurch gekennzeichnet, dass das Mittel zum Wiedererwärmen der Substanz eine schlangenförmige Leitung für ein Heizfluid aufweist, welche derart angeordnet ist, dass die geraden Längsteile (9) der Leitung seitlich aneinander liegen und eine gemeinsame obere kontinuierliche Fläche oder Wand (2) präsentieren, welche den Boden des quaderförmigen Füllraums (50) bildet, und welche im wesentlichen eben ist und sich über den gesamten Boden des Füllraums erstreckt.

2. Transportbehälter nach Anspruch 1, dadurch gekennzeichnet, dass die obere, im wesentlichen ebene Wand (2) im Vergleich zur Horizontalen leicht geneigt ist, und wobei der Füllraum (50) seinem tiefsten Punkt unmittelbar benachbart eine Ausflussöffnung (4) aufweist.

3. Transportbehälter nach Anspruch 1, dadurch gekennzeichnet, dass die obere, im wesentlichen ebene Wand (2) der schlangenförmigen Leitung mindestens zwei ebene Teile (2′,2˝) mit unterschiedlicher Neigung aufweist, welche zumindest eine geneigte Schnittlinie (63) zwischen den beiden Teilen der ebenen Fläche bilden, und deren tiefster Punkt sich im Bereich der Ausflussöffnung (4) befindet.

4. Transportbehälter nach einem der Ansprüche 1-3, dadurch gekennzeichnet, dass die schlangenförmige Leitung (9) für das Heizfluid mindestens eine Eingangsöffnung (6) und mindestens eine Ausgangsöffnung aufweist.

5. Transportbehälter nach Anspruch 4, dadurch gekennzeichnet, dass die Leitungen (9) für das Heizfluid Leitungen für ein Verbrennungsgas sind.

6. Transportbehälter nach Anspruch 1, dadurch gekennzeichnet, dass der Eingang der schlangenförmigen Leitung Mittel zum Erstellen einer Verbindung mit dem Ausgang eines Gas- oder Ölbrenners aufweist.

7. Transportbehälter nach Anspruch 5 oder 6, dadurch gekennzeichnet, dass die schlangenförmige Leitung im Bereich ihres Eingangs (6,20) eine Verbrennungskammer (21) mit von den die Leitungen (9) für das Heizfluid bildenden Wänden verschiedenen Wänden, aufweist.

8. Transportbehälter nach Anspruch 7, dadurch gekennzeichnet, dass die Verbrennungskammer (21) eine zylindrische Wand (21′) aufweist, deren Länge zumindest der Länge der Flamme des Gas- oder Ölbrenners entspricht.

9. Transportbehälter nach einem der Ansprüche 3-8, dadurch gekennzeichnet, dass die kontinuierliche obere Wand (2) der schlangenförmigen Leitung rechteckige Gestalt aufweist, wobei die Ausflussöffnung (4) des Füllraums (50) im Zentrum, in der Ecke oder an irgendeinem anderen Punkt der kurzen Seite (5′) des Rechtecks angeordnet ist.

10. Transportbehälter nach Anspruch 9, dadurch gekennzeichnet, dass die Ausflussöffnung des Füllraums (50) sich in einer Ecke des Rechtecks befindet, und dass die Schnittlinie (63) zwischen den beiden geneigten ebenen Teilen (2′,2˝) der kontinuierlichen Wand (2) der schlangenförmigen Leitung sich auf diese selbe Ecke hin erstreckt und ihren tiefsten Punkt in dieser Ecke besitzt.

11. Transportbehälter nach Anspruch 10, dadurch gekennzeichnet, dass der Eingang (20) der schlangenförmigen Leitung sich im Zentrum der kurzen Seite (5′) des Rechtecks befindet, und dass die schlangenförmige Leitung eine im wesentlichen die Länge des Transportbehälters durchlaufende zentrale Leitung (64), sowie zumindest eine Rückführung (64′) auf jeder Seite der zentralen Leitung (64) aufweist.

12. Transportbehälter nach einem der Ansprüch 1-11, dadurch gekennzeichnet, dass der Ausgang oder die Ausgänge (65) der schlangenförmigen Leitung mit vertikalen Leitungen (8) verbunden sind, welche den Füllraum, im Bereich der durch Schnitt von aneinandergrenzenden, senkrecht zueinander angeordneten vertikalen Wänden gebildeten Ecken, vertikal durchlaufen.

13. Transportbehälter nach Anspruch 12, dadurch gekennzeichnet, dass die vertikalen Leitungen (8) runden oder rechteckigen Querschnitt aufweisen.

14. Transportbehälter nach Anspruch 11, dadurch gekennzeichnet, dass er eine symmetrische, im Bereich der Verbindung (22′) zwischen der zentralen Leitung (64) und ihren Rückführungen (64′) angeordnete Umlenkeinrichtung (22) aufweist, um ein Übermass an Turbulenzen und eine Überheizung der Wände der schlangenförmigen Leitung im Bereich dieser Verbindung zu vermeiden.

## Claims

1. Container for the transport of a substance (52) in solid condition having a melting point above ambient temperature such as bitumen, comprising an essentially parallelepipedical enclosure (50) which receives said substance in liquid condition permitting said substance to cool down before or during transport, said container further comprising a means (62) for reheating the substance comprised in said enclosure, characterized in that the heating means for the substance comprises a meandering tube for the passage of the heating fluid, which is arranged such that straight portions (9) of the tube are abutting each onto an adjacent one, having a common and continuous upper surface or wall (2) which constitutes a bottom wall of the parallelepipedical enclosure (50), which surface is essentially flat and extends over the entire bottom of the enclosure.

2. Container according to claim 1, characterized in that the upper, essentially flat wall (2) is slightly inclined with regard to the horizontal plane, and the enclosure (50) comprises an exit opening (4) immediately adjacent to the lowest point of the inclined surface.

3. Container according to claim 2, characterized in that the upper, essentially flat wall (2) of the meander comprises at least two flat portins (2′, 2˝) of different inclination, presenting an inclined line of intersection between the two portions of the flat surface which line has its lowest point near the exit opening (4).

4. Container according to any one of claims 1-3, characterized in that the meander of conduits (9) for the heating fluid has at least one entry opening (6) and at least one exit opening for the heating fluid.

5. Container according to claim 4, characterized in that the conduits (9) for the heating fluid are conduits for a combustion gas.

6. Container according to claim 1, characterized in that the entry opening of the meander is provided with a means for establishing communication with the exit of a gas or oil combustion device.

7. Container according to claim 5 or 6, characterized in that the meander comprises, near its entry opening (6, 20) a combustion chamber (21) having walls which are different from the walls forming the tubes (9) of the heating fluid.

8. Container according to claim 7, characterized in that the combustion chamber (21) comprises a cylindrical wall (21′), the length of which is at least as long as the flame of the gas or oil burner.

9. Container according to any one of claims 3-8, characterized in that the continuous upper surface or wall (2) of the meander comprises a rectangular shape, whereby the exit opening (4) of said enclosure (50) is located at the center, in a corner or at any desired point of the short side (5′) of said rectangle.

10. Container according to claim 9, characterized in that the exit of said enclosure (50) may be located at a corner of said rectangle and the line of intersection (63) between the two inclined portions (2′, 2˝) of the continuous upper wall (2) of the meander is leading to this same point and has its lowest point also in this corner.

11. Container according to claim 10, characterized in that the entry (20) of the meander is located at the center of the short side (5′) of said rectangle and the meander is constituted of a central conduit (64) which traverses essentially the length of the container, and of at least one return conduit (64′) on each side of the central conduit (64).

12. Container according to anyone of claims 1-11, characterized in that the exit(s) of the meander are connected to vertical conduits (8) which traverse the container in vertical manner adjacent to the corners thereof which are formed by intersections of adjacent vertical walls (5, 5′) which are perpendicular to each other.

13. Container according to claim 12, characterized in that said vertical conduits (8) have rectangular or round cross sections.

14. Container according to claim 11, characterized in that it comprises a symmetrical deflection plate (22) which is arranged at the communication points between the central conduit (64) and the return conduits (64′) in order to avoid excessive turbulences and overheating of the walls of the meander at these communication points.
